# EUROPÄISCHE PATENTSCHRIFT

(11) **EP 1 985 749 B1**
(45) Veröffentlichungstag und Bekanntmachung des Hinweises auf die Patenterteilung: **17.08.2011**
(21) Anmeldenummer: 08154772.1
(22) Anmeldetag: 18.04.2008
(51) Int. Cl.: D21F 1/00

(54) **PAPIERMASCHINENBESPANNUNG**
FABRIC FOR A PAPERMACHINE
HABILLAGE POUR UNE MACHINE A PAPIER

(30) Priorität: 28.04.2007 DE 102007020071
(43) Veröffentlichungstag der Anmeldung: 29.10.2008
(73) Patentinhaber: Voith Patent GmbH, 89522 Heidenheim (DE)
(72) Erfinder: Boeck, Johann, 4120 Neufelden (AT)

(56) Entgegenhaltungen:
- EP-A- 1 536 060

## Beschreibung

Die Erfindung betrifft ein Papiermaschinensieb, insbesondere ein Formiersieb, nach dem Oberbegriff des Patentanspruchs 1, wie es z.B. aus dem Dokument EP 1 536 060 A1 bekannt ist.

Formiersiebe finden in der Formierpartie einer Papiermaschine Verwendung. Beim Formierprozess wird eine Fasersuspension vom Stoffauflauf der Papiermaschine auf ein Formiersieb oder auf zwei Formiersiebe (bei Gap - Formern) aufgebracht. Eine Aufgabe des Formiersiebs besteht hierbei darin, die Fasersuspension zu entwässern und eine Faserstoffbahn zu bilden, wobei so wenig wie möglich Zellstofffasern und Füllstoffe aus der Fasersuspension beim Entwässerungsprozess geschwemmt werden sollen.

Die Qualität der gebildeten Faserstoffbahn wird hierbei stark von der Struktur der zur Faserstoffbahn weisenden Oberfläche (Papierseite) des Formiersiebs mitbestimmt. Die Lebensdauer des Formiersiebs wird hingegen stark von der Struktur der zur Papiermaschine weisenden Oberfläche (Maschinenseite) des Formiersiebs beeinflusst.

Um diesen zum Teil sich widersprechenden Anforderungen Rechnung tragen zu können, wurden mehrlagige Papiermaschinensiebe mit einer papierseitigen und einer maschinenseitigen Gewebelage entwickelt, wobei die beiden Gewebelagen durch sog. Bindefäden miteinander verbunden sind. Um eine möglichst einheitliche papierseitige Gewebestruktur zu gewährleisten, sind die Bindefäden bevorzugt integraler Bestandteil der papierseitigen Webstruktur (integrale Bindefäden), wodurch Markierungsneigungen bedingt durch die Anbindung der Heftfäden reduziert werden.

Bei den aus dem Stand der Technik bekannten schussgebundenen Papiermaschinensieben mit integralen sich gegenseitig austauschenden Bindefäden weben die Bindefäden abwechselnd mit Kettfäden der oberen und der unteren Gewebelage, wobei jeder Bindefaden in der Regel mit mehreren oberen Kettfäden verwoben ist bevor dieser auf der Außenseite der unteren Gewebelage einen einzigen unteren Kettfaden kreuzt, um eine Anbindestelle zu bilden und nachfolgend wieder mit mehreren oberen Kettfäden zu verweben.

Die derart bekannten Siebe haben den Nachteil, dass die untere Gewebelage bei jeder Anbindestelle immer nur über einen Kettfaden an die obere Gewebelage angebunden ist, was zur Folge hat, dass eine hohe Kraft auf diesen Kettfaden wirkt, welche diesen ins Innere des Siebs zieht, was sich negativ auf die Planarität des Siebs auswirkt.

Des Weiteren legen die Bindefäden bei den so bekannten Sieben oftmals eine große Strecke zwischen der oberen und der unteren Gewebelage zurück, wodurch die aus dem Stand der Technik bekannten Siebe oftmals sehr dick sind und daher viel Wasser mit sich führen.

Darüber hinaus stellen die aus dem Stand der Technik bekannten Siebe oftmals ein über die Siebfläche stark variierendes Entwässerungsverhalten bereit, was zu hydaulischer Markierung des auf solchen Sieben gebildeten Papiers führen kann.

Darüber hinaus sind bei den bekannten Sieben die Bindefäden zwischen den Gewebelagen oftmals einem hohen Verschleiß ausgesetzt, da diese oftmals nicht ausreichend zwischen den Gewebelagen fixiert sind.

Es ist die Aufgabe der vorliegenden Erfindung ein Papiermaschinensieb vorzuschlagen, bei dem die Eingangs genannten Nachteile nicht oder zumindest nur vermindert auftreten.

Die Aufgabe wird erfindungsgemäß durch die Merkmale des Patentanspruchs 1 gelöst.

Das erfindungsgemäße Papiermaschinensieb, insbesondere Formiersieb, hat eine obere und eine untere Gewebelage und Bindefäden zum Verbinden der beiden Gewebelagen. Die Außenseite der oberen Gewebelage stellt die mit der Papierbahn in Berührung bringbare Seite des Siebs bereit, wie die Außenseite der unteren Gewebelage die mit der Maschine in Berührung bringbare Seite des Siebs bereitstellt.

Bei dem Papiermaschinensieb wird des Weiteren die untere Gewebelage durch die Bindefäden, durch untere Querfäden und mit den Bindefäden und den unteren Querfäden verwobenen sich quer zu diesen erstreckenden unteren Längsfäden gebildet. Die untere Gewebelage hat ein Webmuster, welches sich in unteren Rapporten wiederholt. Bei dem erfindungsgemäßen Papiermaschinensieb sind die Bindefäden paarweise angeordnet. Ferner sind die Bindefäden jedes Paares sich gegenseitig austauschend mit oberen und mit unteren Längsfäden verwoben. Weiter ist jedes Bindefadenpaar beidseitig jeweils durch einen unteren Querfaden flankiert, wobei jeder der beiden flankierenden unteren Längsfäden in periodischer Abfolge mit unteren Längsfäden wie folgt verwoben ist:
i) der flankierende untere Querfaden kreuzt auf der Außenseite der unteren Gewebelage laufend mehrere unmittelbar aufeinander folgende untere Längsfäden,
ii) der flankierende untere Querfaden kreuzt zwischen der oberen und unteren Gewebelage laufend einen unteren Querfaden und bildet eine Fadenkröpfung.

Das erfindungsgemäße Papiermaschinensieb ist dadurch gekennzeichnet, dass innerhalb des unteren Rapports jeder Bindefaden jedes Paares mit unteren Längsfäden zumindest ein unteres Segment ausbildet und jedes Segment dadurch gebildet ist, dass der jeweilige Bindefaden des Paares auf der Außenseite der unteren Gewebelage laufend zwei oder mehr unmittelbar aufeinander folgende untere Längsfäden kreuzt und dass innerhalb des unteren Rapports die Segmente jedes Bindefadenpaares relativ zu den diesen flankierenden unteren Querfäden so angeordnet sind, dass
i) die beiden flankierenden unteren Querfäden auf der Außenseite der unteren Gewebelage laufend zumindest dieselben unteren Längsfäden kreuzen, die zusammen mit den Bindefäden des Paares die unteren Segmente bilden,
ii) der eine der beiden flankierenden unteren Querfäden jeweils eine Kröpfung mit dem unteren Längsfaden bildet, der dem entsprechenden unteren Segment unmittelbar vorangeht und
iii) der andere der beiden flankierenden unteren Querfäden jeweils eine Kröpfung mit dem unteren Längsfaden bildet, der dem entsprechenden unteren Segment unmittelbar nachfolgt.

Dadurch dass die Bindefäden beim Verweben mit den unteren Längsfäden Segmente bilden, die sich über zwei oder mehr aufeinanderfolgende untere Längsfäden erstrecken, verlaufen die Bindefäden im verstärktem Maße auf der Außenseite der unteren Gewebelage und nicht zwischen den Gewebelagen, wodurch sich die Dicke des Siebs und die damit verbundenen Nachteile deutlich reduzieren.

Aufgrund der erfindungsgemäßen Merkmale, dass jeder Bindefaden über zumindest zwei aufeinander folgende untere Längsfäden webt wird ferner erreicht, dass jeder Bindefaden beim Verweben mit den unteren Längsfäden "flach" auf der Außenseite der unteren Gewebelage verläuft und durch die diese beidseitig flankierenden unteren Querfäden, die ja in der Regel einen größeren Querschnitt als die Bindefäden haben, vor Verschleiß geschützt ist, wodurch die Gefahr der Dellamination der beiden Gewebelagen deutlich reduziert wird. Da ferner innerhalb des unteren Rapports der eine der beiden flankierenden unteren Querfäden jeweils eine Kröpfung mit dem unteren Längsfaden bildet, der dem entsprechenden Bindesegment unmittelbar vorangeht und der andere der beiden flankierenden unteren Querfäden jeweils eine Kröpfung mit dem unteren Längsfaden bildet, der dem entsprechenden Bindesegment unmittelbar nachfolgt, wird jedes Bindesegment des unteren Rapports fest in seiner Position gehalten, wodurch eine Relativbewegung der Bindefäden zwischen unterer und oberer Gewebelage unterbunden ist und daraus resultierend der innere Verschleiß des Siebs deutlich reduziert wird.

Ferner werden in der unteren Gewebelage durch die langen Flotierungen der unteren Querfäden auf der Außenseite der unteren Gewebelage Entwässerungskanäle in Bereichen gebildet, die sich zwischen zwei nebeneinander verlaufenden und auf der Außenseite flotierenden unteren Querfäden erstrecken. Dadurch dass die beiden flankierenden unteren Querfäden auf der Außenseite der unteren Gewebelage laufend zumindest dieselben unteren Längsfäden kreuzen, die zusammen mit den Bindefäden des Paares die Bindesegmente bilden werden die Querschnitte der durch die Flotierungen gebildeten Entwässerungskanäle verringert, wodurch die ansonsten gleichförmige Entwässerungsgeschwindigkeit und dadurch die entstehende Markierungsneigung reduziert wird.

Vorteilhafte Ausgestaltungen und Weiterbildungen der Erfindung sind in den Unteransprüchen angegeben.

Die Erfindung wird nachfolgend anhand von schematischen Zeichnungen weiter erläutert. Es zeigen:
- Figur 1: ein erstes Ausführungsbeispiel eines erfindungsgemäßen Siebs in Querfadenrichtung,
- Figur 2: ein zweites Ausführungsbeispiel eines erfindungsgemäßen Siebs in Querfadenrichtung,
- Figur 3: die untere Gewebelage des Siebs der Figur 2.

Die Figur 1 zeigt eine erste Ausführungsform eines erfindungsgemäßen als Formiersieb ausgebildeten Papiermaschinensiebs 100 in Querfaden-Richtung. In der Darstellung der Figur 1 ist eine Rapporteinheit der Webstruktur des Siebs 100 gezeigt.

Das Formiersieb 100 hat als Kettfäden ausgebildete obere Längsfäden 1,3,5,7,9,11,13,15,17 und 19 sowie als Kettfäden ausgebildete untere Längsfäden 2,4,6,8,10,12,14,16,18 und 20. Die Längsfäden erstrecken sich hierbei senkrecht aus der Zeichenebene der Figur 1.

Des Weiteren weist das Formiersieb 100 Bindefäden i1 bis i20 auf, welche in Bindefadenpaaren i1 und i2, i3 und i4 bis i19 und i20 angeordnet sind.

Ferner hat das Formiersieb 100 als Schussfäden ausgebildete obere Querfäden T1 bis T20 sowie als Schussfäden ausgebildete untere Querfäden B1 bis B20. Bei dem in der Figur 1 dargestellten Formiersieb 100 beträgt das Verhältnis von der Anzahl an Bindefadenpaare i1 und i2 bis i19 bis i20 und oberen Querfäden T1 bis T20 zusammen zu der Anzahl an unteren Querfäden B1 bis B2 3:2.

Das erfindungsgemäße Formiersieb 100 hat eine obere Gewebelage 101 und eine untere Gewebelage 102, wobei die beiden Gewebelagen 101 und 102 durch die Bindefäden i1 und i2 bis i19 und i20 miteinander verbunden sind.

Die obere Gewebelage ist durch die Bindefäden i1 bis i20, durch die oberen Querfäden T1 bis T20 und durch die sich quer zu den Bindefäden i1 bis i20 und den oberen Querfäden T1 bis T20 erstreckenden und mit diesen verwobenen oberen Längsfäden 1,3,5,7,9,11,13,15,17 und 19 gebildet. Es wäre auch denkbar, die obere Gewebelage nur durch obere Längsfäden und mit diesen verwobenen Bindefäden zu bilden.

Die untere Gewebelage 102 ist durch die Bindefäden i1 bis i20, die unteren Querfäden B1 bis B2 und durch die mit diesen verwobenen und sich quer zu diesen erstreckenden unteren Längsfäden 2,4,6,8,10,12,14,16,18 und 20 gebildet.

Die Bindefäden eines Paares sind sich gegenseitig austauschend mit oberen Längsfäden 1,3,5,7,9,11,13,15,17 und 19 und mit unteren Längsfäden 2,4,6,8,10,12,14,16,18 und 20 verwoben, so dass im Ergebnis, wenn der erste Bindefaden des Paares mit oberen Längsfäden verwoben ist, der zweite Bindefaden des Paares mit unteren Längsfäden verwoben ist und wenn der zweite Bindefaden des Paares mit oberen Längsfäden verwoben ist, der erste Bindefaden des Paares mit unteren Längsfäden verwoben ist.

Das Webmuster der oberen Gewebelage 101 bildet eine Leinwandbindung, wobei durch das sich gegenseitig austauschende Verweben der Bindefäden i1 bis i20 der Bindefadenpaare mit den oberen Längsfäden 1,3,5,7,9,11,13,15,17 und 19 das durch das Verweben der oberen Längsfäden 1,3,5,7,9,11,13,15,17 und 19 mit den oberen Querfäden T1 bis T20 gebildete Webmuster fortgesetzt wird. Demzufolge kreuzt jeder Bindefaden i1 bis i20 beim Verweben mit aufeinander folgenden oberen Längsfäden 1,3,5,7,9,11,13,15,17 und 19 abwechselnd auf der Außenseite 103 der oberen Gewebelage 101 und zwischen den beiden Gewebelagen 101, 102 verlaufend obere Längsfäden 1,3,5,7,9,11,13,15,17 und 19.

Wie aus der Figur 1 zu erkennen ist, hat die untere Gewebelage ein Webmuster, das sich in unteren Rapporten wiederholt, wobei der untere Rapport durch die unteren Längsfäden 2,4,6,8,10,12,14,16,18 und 20, die Bindefäden i1 bis i20 und die unteren Querfäden B1 bis B20 gebildet wird.

Jedes Bindefadenpaar i1 und i2 bis i19 bis i20 ist beidseitig jeweils durch einen der unteren Querfaden B1 bis B20 flankiert, wobei jeder der beiden flankierenden unteren Querfäden B1 bis B20 in periodischer Abfolge mit unteren Längsfäden 2,4,6,8,10,12,14,16,18 und 20 wie folgt verwoben ist:
i) der flankierende untere Querfaden kreuzt auf der Außenseite 104 der unteren Gewebelage 102 laufend vier unmittelbar aufeinander folgende untere Längsfäden,
ii) der flankierende untere Querfaden kreuzt zwischen der oberen 101 und unteren Gewebelage 102 laufend einen unteren Längsfaden und bildet eine Fadenkröpfung.

Beispielhaft wird das Bindefadenpaar i1 und i2 auf der einen Seite durch den unteren Querfaden B2 und auf der anderen Seite durch den unteren Querfaden B3 flankiert.

Im vorliegenden Ausführungsbeispiel sind alle unteren Querfäden B1 bis B20 des Siebs 100 in periodischer Abfolge mit unteren Längsfäden in der oben angegebenen Reihenfolge verwoben.

Erfindungsgemäß ist vorgesehen, dass innerhalb des unteren Rapports jeder Bindefaden eines Paare mit unteren Längsfäden zumindest ein Bindesegment S1 bis S20 ausbildet und jedes Bindesegment S1 bis S20 dadurch gebildet ist, in dem der jeweilige Bindefaden des Paares auf der Außenseite 104 der unteren Gewebelage 103 laufend zumindest zwei unmittelbar aufeinander folgende untere Längsfäden kreuzt.

So bildet innerhalb des unteren Rapports bspw. der Bindefaden i1 des Bindefadenpaares i1 und i2 das Bindesegment S1 und der Bindefaden i2 des Bindefadenpaares i1 und i2 das Bindesegment S2 aus. Hierbei wird das Bindesegment S1 dadurch gebildet, dass der Bindefaden i1 des Paares auf der Außenseite 104 der unteren Gewebelage 102 laufend die zwei unmittelbar aufeinander folgenden unteren Längsfäden 14 und 16 kreuzt. Ferner wird das Bindesegment S2 dadurch gebildet, dass der Bindefaden i2 des Paares auf der Außenseite 104 der unteren Gewebelage 102 laufend die zwei unmittelbar aufeinander folgenden unteren Längsfäden 4 und 6 kreuzt.

Des weiteren sind die Segmente derart, dass zwischen zwei aufeinander folgenden durch denselben Bindefaden, bspw. i1, gebildeten Bindesegmenten, bspw. S1, dieser Bindefaden, bspw. i1, auf der Außenseite 103 der oberen Gewebelage 101 laufend zumindest einen oberen Längsfaden, bspw. 1 und 3, kreuzt.

Ferner sind innerhalb des unteren Rapports die Bindesegmente jedes Bindefadenpaar relativ zu den diese flankierenden unteren Querfäden derart angeordnet, dass die beiden flankierenden unteren Querfäden auf der Außenseite der unteren Gewebelage laufend zumindest dieselben unteren Längsfäden kreuzen, die zusammen mit den Bindefäden des Paares die Bindesegmente bilden.

Beispielhaft kreuzen jeweils der untere Querfaden B2 und der untere Querfaden B3 auf der Außenseite 104 der unteren Gewebelage 102 laufend die unteren Längsfäden 4 und 6 sowie 14 und 16, welche auch die Bindesegmente S1 und S2 bilden.

Des Weiteren bildet der eine der beiden flankierenden unteren Querfäden jeweils eine Kröpfung mit dem unteren Längsfaden, der dem entsprechenden Bindesegment unmittelbar vorangeht.

So bildet bspw. der untere Querfaden B2 eine Kröpfung mit dem unteren Längsfaden 2 und mit dem unteren Längsfaden 12, wobei der untere Längsfaden 2 dem Bindesegment S2 und der untere Längsfaden 12 dem Bindesegment S1 unmittelbar vorangeht.

Ferner ist erfindungsgemäß vorgesehen, dass der andere der beiden flankierenden unteren Querfäden jeweils eine Kröpfung mit dem unteren Längsfaden bildet, der dem entsprechenden Bindesegment unmittelbar nachfolgt.

Beispielhaft bildet der untere Querfaden B3 eine Kröpfung mit dem unteren Längsfaden 8 und mit dem unteren Längsfaden 18, wobei der untere Längsfaden 8 dem Bindesegment S2 und der untere Längsfaden 18 dem Bindesegment S1 unmittelbar nachfolgt.

Wie aus der Darstellung der Figur 1 zu erkennen ist, sind bei jedem Bindefadenpaar die Bindesegmente der beiden Bindefäden abwechselnd angeordnet. So wechseln sich bspw. die Bindesegmente S1 und S2 ab. Hierbei sind vorliegend zwischen unmittelbar aufeinander folgenden Bindesegmenten eines Bindefadenpaares immer drei untere Längsfäden angeordnet. So sind bspw. zwischen den unmittelbar aufeinander folgenden Bindesegmenten S1 und S2 die drei unteren Längsfäden 8,10 und 12 bzw. die drei unteren Längsfäden 18,20 und 2 angeordnet.

Ferner hat jedes Bindefadenpaar einen Bindefaden erster Art i2, i4, i6, i8, i10, i12, i14, i16, i18 und i20 und einen Bindefaden zweiter Art i1, i3, i5, i7, i9, i11, i13, i15, i17 und i19, wobei in der oberen Rapporteinheit der Bindefaden erster Art i2, i4, i6, i8, i10, i12, i14, i16, i18 und i20 zwei obere Längsfäden kreuzt, wenn dieser auf der Außenseite 103 der oberen Gewebelage 101 läuft und der Bindefaden zweiter Art i1, i3, i5, i7, i9, i11, i13, i15, i17 und i19 drei obere Längsfäden kreuzt, wenn dieser auf der Außenseite 103 der oberen Gewebelage 101 läuft.

Des Weiteren sind die durch Bindefäden der gleichen Art gebildeten Bindesegmente unmittelbar zueinander benachbarter Bindefadenpaare in Querfa-denrichtung zueinander um einen unteren Längsfaden versetzt angeordnet und überlappend sich daher teilweise. So bilden bspw. die Bindefäden erster Art i2, i4, i6, i8, i10, i12, i14, i16, i18 und i20 mit den entsprechenden unteren Längsfäden die Bindesegmente S2, S4, S6, S8, S10, S12, S14, S16, S18 und S20, wobei bspw. die unmittelbar nebeneinander angeordneten Bindesegmente S2 und S4 in Querfaden-richtung sich um den unteren Längsfaden 6 überlappend nebeneinander angeordnet sind.

Die Figur 2 zeigt eine zweite Ausführungsform eines erfindungsgemäßen als Formiersieb ausgebildeten Papiermaschinensiebs 110.

Das in der Figur 2 dargestellte Sieb 110 unterscheidet sich im Wesentlichen von dem in der Figur 1 dargestellten Sieb 100, dass das Verhältnis von der Anzahl an Bindefadenpaare i1 und i2 bis i19 und i20 und oberen Querfäden T1 bis T10 zusammen zu der Anzahl an unteren Querfäden B1 bis B10 2:1 ist.

Des Weiteren schließen sich -im Unterschied zur Figur 1- durch Bindefäden der gleichen Art gebildeten Bindesegmente unmittelbar zueinander benachbarter Bindefadenpaare in Querfadenrichtung unmittelbar aneinander an. So bilden bspw. die Bindefäden erster Art i2, i3, i6, i7, i10, i11, i14, i15, i18 und i19 mit den entsprechenden unteren Querfäden die Bindesegmente S2, S3, S6, S7, S10, S11, S14, S15, S18 und S19, wobei bspw. die unmittelbar nebeneinander angeordneten Bindesegmente S2 und S3 in Querfadenrichtung unmittelbar - d.h. ohne Überlappung oder Abstand eines oder mehrerer unterer Längsfäden- neben einander angeordnet sind.

Bei den in den Figuren 1 und 2 gezeigten Formiersieben haben ferner die unteren Querfäden eine größere Querschnittfläche als die Bindefäden.

Die Figur 3 zeigt eine Darstellung der unteren Gewebelage 112 über einen Teil des unteren Rapports mit Sicht auf die Außenseite 114 der unteren Gewebelage 112.

Deutlich sind die erfindungsgemäßen Merkmale zu erkennen, nämlich, dass innerhalb des unteren Rapports
- jeder Bindefäden i1 bis i20 jedes Paare mit unteren Längsfäden 2,4,6,8,10,12,14,16,18 und 20 zumindest ein Bindesegment S1 bis S20 ausbildet und jedes Bindesegment S1 bis S20 dadurch gebildet ist, dass der jeweilige Bindefaden i1 bis i20 des Paares auf der Außenseite 114 der unteren Gewebelage 113 laufend zwei oder mehr unmittelbar aufeinander folgende untere Längsfäden 2,4,6,8,10,12,14,16,18 und 20 kreuzt und
- die Bindesegmente S1 bis S20 jedes Bindefadenpaar relativ zu den diese flankierenden unteren Querfäden B1 bis B10 angeordnet sind, dass
   i) die beiden flankierenden unteren Querfäden B1 bis B10 auf der Außenseite 114 der unteren Gewebelage 112 laufend zumindest dieselben unteren Längsfäden kreuzen, die zusammen mit den Bindefäden i1 bis i20 des Paares die Bindesegmente S1 bis S20 bilden,
   ii) der eine der beiden flankierenden unteren Querfäden jeweils eine Kröpfung mit dem unteren Längsfaden bildet, der dem entsprechenden Bindesegment unmittelbar vorangeht und
   iii) der andere der beiden flankierenden unteren Querfäden jeweils eine Kröpfung mit dem unteren Längsfaden bildet, der dem entsprechenden Bindesegment unmittelbar nachfolgt.

Beispielhaft wird das Bindefadenpaar i3 und i4 herausgegriffen. Innerhalb des unteren Rapports bildet der Bindefaden i3 mit den unteren Längsfäden 14 und 16 das Bindesegment S3 und der Bindefaden i4 mit den unteren Längsfäden 4 und 6 das Bindesegment S4 aus. Das Bindesegment S4 ist dadurch gebildet, dass der Bindefaden i4 auf der Außenseite 114 der unteren Gewebelage 113 laufend die zwei unmittelbar aufeinander folgenden untere Längsfäden 4 und 6 kreuzt. Das Bindesegment S3 ist dadurch gebildet, dass der Bindefaden i3 auf der Außenseite 114 der unteren Gewebelage 113 laufend die zwei unmittelbar aufeinander folgenden unteren Längsfäden 14 und 16 kreuzt.

Ferner sind die Bindesegmente S3 und S4 relativ zu den diese flankierenden unteren Querfäden B2 und B3 angeordnet, dass
die beiden flankierenden unteren Querfäden B2 und B3 auf der Außenseite 114 der unteren Gewebelage 112 laufend dieselben unteren Längsfäden 4 und 6 kreuzen, die zusammen mit dem Bindefaden i4 des Paares das Bindesegmente S4 bilden,
die beiden flankierenden unteren Querfäden B2 und B3 auf der Außenseite 114 der unteren Gewebelage 112 laufend dieselben unteren Längsfäden 14 und 16 kreuzen, die zusammen mit dem Bindefaden i3 des Paares das Bindesegmente S3 bilden,
der flankierende untere Querfaden B2 eine Kröpfung mit den unteren Längsfäden 2 und 12 bildet, wobei der Längsfaden 2 dem Bindesegment S4 und der Längsfaden 12 dem Bindesegment S3 unmittelbar vorangeht und
der flankierende untere Querfaden B3 eine Kröpfung mit den unteren Längsfäden 8 und 18 bildet, wobei der Längsfaden 8 dem Bindesegment S4 und der Längsfaden 18 dem Bindesegment S3 unmittelbar nachfolgt.

## Patentansprüche

1. Papiermaschinensieb (100), Insbesondere Formiersieb, mit einer oberen (101; 111) und mit einer unteren Gewebelage (102; 112) und mit Bindefäden (i1 bis i20) zum Verbinden der beiden Gewebelagen (101, 102; 111, 112),
- wobei die untere Gewebelage (102; 112) durch die Bindefäden (i1 bis i20), untere Querfäden (B1 bis B20; B1 bis B10) und mit diesen verwobenen sich quer zu diesen erstreckenden unteren Längsfäden (2, 4, ..., 18, 20) gebildet ist,
- wobei die untere Gewebelage (102; 112) ein Webmuster hat, das sich in unteren Rapporten wiederholt,
- wobei die Bindefäden (i1 bis i20) paarweise angeordnet sind und die Bindefäden (i1 bis i20) jedes Bindefadenpaares (i1 und i2, i3 und i4, ..., i17 und i18, i19 und i20) sich gegenseitig austauschend mit oberen (1, 3, ..., 17, 19) und mit unteren Längsfäden (2, 4, ..., 18, 20) verwoben sind,
- wobei jedes Bindefadenpaar (i1 und i2, i3 und i4; ... , i17 und i18, i19 und i20) beidseitig jeweils durch einen unteren Querfaden (B1 bis B20; B1 bis B10) flankiert ist und jeder der beiden flankierenden unteren Querfäden (B1 bis B20; B1 bis B10) in periodischer Abfolge mit unteren Längsfäden (2, 4, ..., 18, 20) wie folgt verwoben ist:
i) der flankierende untere Querfaden (B1 bis B20; B1 bis B10) kreuzt auf der Außenseite (104; 114) der unteren Gewebelage (102; 112) laufend mehrere unmittelbar aufeinander folgende untere Längsfäden (2, 4, ..., 18,20),
ii) der flankierende untere Querfaden (B1 bis B20; B1 bis B10) kreuzt zwischen der oberen (101; 111) und unteren Gewebelage (102; 112) laufend einen unteren Längsfaden (2, 4, ..., 18, 20) und bildet eine Fadenkröpfung,
- und wobei innerhalb des unteren Rapports die Bindesegmente (S1 bis S20) jedes Bindefadenpaares (i1 und i2, i3 und i4, ... , i17 und i18, i19 und i20) relativ zu den diesen flankierenden unteren Querfäden (B1 bis B20; B1 bis B10) derart angeordnet sind, dass
i) die beiden flankierenden unteren Querfäden (B1 bis B20; B1 bis B10) auf der Außenseite (104; 114) der unteren Gewebelage (102;112) laufend zumindest dieselben unteren Längsfäden (2, 4, ..., 18, 20) kreuzen, die zusammen mit den Bindefäden (i1 bis i20) des Bindefadenpaares (i1 und i2, i3 und i4, ... , i17 und i18, i19 und i20) die Bindesegmente (S1 bis S20) bilden,
ii) der eine der beiden flankierenden unteren Querfäden (B1 bis B20; B1 bis B10) jeweils eine Fadenkröpfung mit dem unteren Längsfaden (2, 4, ..., 18, 20) bildet, der dem entsprechenden Bindesegment (S1 bis S20) unmittelbar vorangeht und
iii) der andere der beiden flankierenden unteren Querfäden (B1 bis B20; B1 bis B10) jeweils eine Fadenkröpfung mit dem unteren Längsfaden (2, 4, ..., 18, 20) bildet, der dem entsprechenden Bindesegment (S1 bis S20) unmittelbar nachfolgt.
**dadurch gekennzeichnet,**
**dass** innerhalb des unteren Rapports
- jeder Bindefaden (i1 bis i20) eines Bindefadenpaares (i1 und i2, i3 und i4, ... , i17 und i18, i19 und i20) mit unteren Längsfäden (2, 4, ..., 18, 20) genau ein Bindesegment (S1 bis S20) bildet,
- jedes Bindesegment (S1 bis S20) dadurch gebildet ist, dass der jeweilige Bindefaden (i1 bis i20) des Bindefadenpaares (i1 und i2, i3 und i4, ... ,i17 und i18, i19 und i20) auf der Außenseite (104; 114) der unteren Gewebelage (102; 112) laufend zwei unmittelbar aufeinander folgende untere Längsfäden (2, 4, ..., 18. 20) kreuzt, und
- die Anzahl der Fadenkröpfungen der beiden Bindefäden (i1 bis i20) eines Bindefadenpaares (i1 und i2, i3 und i4, ... , i17 und i18, i19 und i20) gleich der Anzahl der Fadenkröpfungen jedes oberen Querfadens (T1 bis T20; T1 bis T10) ist.

2. Papiermaschinensieb (100) nach Anspruch 1,
**dadurch gekennzeichnet,**
**dass** zwischen zwei aufeinander folgenden, durch denselben Bindefaden (i1 bis i20) gebildeten Bindesegmenten (S1 bis S20) dieser Bindefaden (i1 bis i20) auf der Außenseite (103; 113) der oberen Gewebelage (101; 111) laufend zumindest einen oberen Längsfaden (1, 3, ..., 17, 19) kreuzt.

3. Papiermaschinensieb (100) nach Anspruch 1 oder 2,
**dadurch gekennzeichnet,**
**dass** alle unteren Querfäden (B1 bis B20; B1 bis B10) in periodischer Abfolge mit unteren Längsfäden (2, 4, ..., 18, 20) wie folgt verwoben sind:
i) der flankierende untere Querfaden (B1 bis B20; 81 bis B10) kreuzt auf der Außenseite (104; 114) der unteren Gewebelage (102; 112) laufend mehrere unmittelbar aufeinander folgende untere Längsfäden (2, 4, ..., 18, 20),
ii) der flankierende untere Querfaden (B1 bis B20; B1 bis B10) kreuzt zwischen der oberen (101; 111) und unteren Gewebelage (102; 112) laufend einen unteren Querfaden (B1 bis B20; B1 bis B10) und bildet eine Fadenkröpfung.

4. Papiermaschinensieb (100) nach einem der vorherigen Ansprüche,
**dadurch gekennzeichnet,**
**dass** jeder untere Querfaden (B1 bis B20; B1 bis B10) in periodischer Abfolge auf der Außenseite (104; 114) der unteren Gewebelage (102; 112) laufend vier unmittelbar aufeinander folgende untere Längsfäden (2, 4, ..., 18, 20) kreuzt bevor dieser eine Fadenkröpfung bildend zwischen der oberen und unteren Gewebelage (102; 112) laufend einen unteren Längsfaden (2, 4, ..., 18, 20) kreuzt.

5. Papiermaschinensieb (100) nach einem der vorherigen Ansprüche,
**dadurch gekennzeichnet,**
**dass** zwischen unmittelbar aufeinander folgenden Bindesegmenten (S1 bis S20) eines Bindefadenpaares (i1 und i2, i3 und i4, ..., i17 und i18, i19 und i20) drei untere Längsfäden (2, 4, ..., 18, 20) angeordnet sind.

6. Papiermaschinensieb (100) nach einem der vorherigen Ansprüche,
**dadurch gekennzeichnet,**
**dass** die obere Gewebelage (101; 111) durch die Bindefäden (i1 bis i20), durch obere Querfäden (T1 bis T20; T1 bis T10) und durch sich quer zu den Bindefäden (i1 bis i20) und den oberen Querfäden (T1 bis T20; T1 bis T10) erstreckenden oberen Längsfäden (1, 3, ..., 17, 19) gebildet ist, die mit diesen verwoben sind.

7. Papiermaschinensieb (100) nach einem der vorherigen Ansprüche,
**dadurch gekennzeichnet,**
**dass** durch das sich gegenseitig austauschende Verweben der Bindefäden (i1 bis i20) der Bindefadenpaare (i1 und i2, i3 und i4, ..., i17 und i18, i19 und i20) mit den oberen Längsfäden (1, 3, ..., 17, 19) das durch das Verweben der oberen (1, 3, ..., 17, 19) Längsfäden mit den oberen Querfäden (T1 bis T20; T1 bis T10) gebildete Webmuster fortgesetzt wird.

8. Papiermaschinensieb (100) nach einem der vorherigen Ansprüche,
**dadurch gekennzeichnet,**
**dass** jeder Bindefaden (i1 bis i20) beim Verweben mit aufeinander folgenden oberen Längsfäden (1, 3, ..., 17, 19) abwechselnd auf der Außenseite (103; 113) der oberen Gewebelage (101; 111) und zwischen den beiden Gewebelagen (101, 102; 111, 112) verlaufend obere Längsfäden (1, 3, ..., 17, 19) kreuzt.

9. Papiermaschinensieb (100) nach einem der vorherigen Ansprüche,
**dadurch gekennzeichnet,**
**dass** jedes Bindefadenpaar (i1 und i2, i3 und i4, ..., i17 und i18, i19 und i20) einen Bindefaden erster Art (i2, i4, ..., i18, i20) und einen Bindefaden zweiter Art (i1, i3, ..., i17, i19) hat, wobei in der oberen Rapporteinheit der Bindefaden erster Art (i2, i4, ..., i18, i20) zwei obere Längsfäden (1, 3, ..., 17, 19) kreuzt, wenn dieser auf der Außenseite (103; 113) der oberen Gewebelage (101; 111) läuft und der Bindefaden zweiter Art (i1, i3, ...,i17, i19) drei obere Längsfäden (1, 3, ..., 17, 19) kreuzt, wenn dieser auf der Außenseite (103; 113) der oberen Gewebelage (101; 111) läuft.

10. Papiermaschinensieb (100) nach einem der vorherigen Ansprüche,
**dadurch gekennzeichnet,**
**dass** die obere Gewebelage (101; 111) als Webmuster eine Leinwandbindung bildet.

11. Papiermaschinensieb (100) nach einem der vorherigen Ansprüche,
**dadurch gekennzeichnet,**
**dass** alle Bindesegmente (S1 bis S20) die gleiche Anzahl an unmittelbar aufeinander folgende untere Längsfäden (2, 4, ..., 18, 20) umfassen.

12. Papiermaschinensieb (100) nach einem der vorherigen Ansprüche 9 bis 11,
**dadurch gekennzeichnet,**
**dass** durch Bindefäden der gleichen Art (i2, i4, ...,i18, i20 und i1, i3, ..., i17, i19) gebildete Bindesegmente (S1 bis S20) unmittelbar zueinander benachbarter Bindefadenpaare (i1 und i2, i3 und i4, ..., i17 und i18, i19 und i20) in Querfadenrichtung einander überlappend nebeneinander angeordnet sind oder sich unmittelbar aneinander anschließen.

13. Papiermaschinensieb (100) nach einem der vorherigen Ansprüche,
**dadurch gekennzeichnet,**
**dass** das Verhältnis von der Anzahl an Bindefadenpaare (i1 und i2, i3 und i4, ..., i17 und i18, i19 und i20) und oberen Querfäden (T1 bis T20; T1 bis T10) gemeinsam zu der Anzahl an unteren Querfäden (B1 bis B20; B1 bis B10) 1:1 oder 2:1 oder 3:2 ist.

14. Papiermaschinensieb (100) nach einem der vorherigen Ansprüche,
**dadurch gekennzeichnet,**
**dass** die unteren Querfäden (B1 bis B20; B1 bis B10) eine größere Querschnittfläche als die Bindefäden (i1 bis i20) haben.

15. Papiermaschinensieb (100) nach einem der vorherigen Ansprüche,
**dadurch gekennzeichnet,**
**dass** die Längsfäden (1, 2, ..., 19, 20) Kettfäden und die Quer- und Bindefäden (T1 bis T20, B1 bis B20, i1 bis i20; T1 bis T10, B1 bis B10, i1 bis i20) Schussfäden sind.

## Claims

1. Paper machine mesh (100), in particular forming mesh, with an upper (101; 111) and a lower fabric layer (102; 112) and with tie threads (i1 to i20) to join the two fabric layers (101, 102; 111, 112),
- whereby the lower fabric layer (102; 112) is formed by the tie threads (i1 to i20), lower transverse threads (B1 to B20; B1 to B10) and, woven therewith and extending transverse thereto, lower longitudinal threads (2, 4, ..., 18, 20),
- whereby the lower fabric layer (102; 112) has a weaving pattern which is repeated in lower repeats,
- whereby the tie threads (i1 to i20) are arranged in pairs and the tie threads (i1 to i20) of each tie thread pair (i1 and i2, i3 and i4, ..., i17 and i18, i19 and i20) are interchangingly woven with upper (1, 3, ..., 17, 19) and with lower longitudinal threads (2, 4, ..., 18, 20),
- whereby each tie thread pair (i1 and i2, i3 and i4, ..., i17 and i18, i19 and i20) is flanked on both sides respectively by one lower transverse thread (B1 to B20; B1 to B10) and each of the two flanking lower transverse threads (B1 to B20; B1 to B10) is woven in periodic sequence with lower longitudinal threads (2, 4, ..., 18, 20) as follows:
i) the flanking lower transverse thread (B1 to B20; B1 to B10) continually crosses several directly consecutive lower longitudinal threads (2, 4, ..., 18, 20) on the outer side (104; 114) of the lower fabric layer (102; 112),
ii) the flanking lower transverse thread (B1 to B20; B1 to B10) continually crosses a lower longitudinal thread (2, 4, ..., 18, 20) between the upper (101; 111) and the lower fabric layer (102; 112) and forms a thread knuckle,
- and whereby within the lower repeat the tie segments (S1 to S20) of each tie thread pair (i1 and i2, i3 and i4, ..., i17 and i18, i19 and i20) are arranged relative to the lower transverse threads (B1 to B20; B1 to B10) flanking said segments such that
i) the two flanking lower transverse threads (B1 to B20; B1 to B10) continually cross on the outer side (104, 114) of the lower fabric layer (102, 112) at least the same lower longitudinal threads (2, 4, ..., 18, 20) which together with the tie threads (i1 to i20) of the tie thread pair (i1 and i2, i3 and i4, ..., i17 and i18, i19 and i20) form the tie segments (S1 to S20),
ii) the one of the two flanking lower transverse threads (B1 to B20; B1 to B10) forms respectively one thread knuckle with the lower longitudinal thread (2, 4, ..., 18, 20) which directly precedes the corresponding tie segment (S1 to S20), and
iii) the other of the two flanking lower transverse threads (B1 to B20; B1 to B10) forms respectively one thread knuckle with the lower longitudinal thread (2, 4, ..., 18, 20) which directly follows the corresponding tie segment (S1 to S20),
**characterized in that**
within the lower repeat
- each tie thread (i1 to i20) of a tie thread pair (i1 and i2, i3 and i4, ..., i17 and i18, i19 and i20) forms together with lower longitudinal threads (2, 4, ..., 18, 20) exactly one tie segment (S1 to S20),
- each tie segment (S1 to S20) is formed **in that** the respective tie thread (i1 to i20) of the tie thread pair (i1 and i2, i3 and i4, ..., i17 and i18, i19 and i20) continually crosses two directly consecutive lower longitudinal threads (2, 4, ..., 18, 20) on the outer side (104; 114) of the lower fabric layer (102; 112), and
- the number of thread knuckles of both tie threads (i1 to i20) of a tie thread pair (i1 and i2, i3 and i4, ..., i17 and i18, i19 and i20) is the same number of thread knuckles of each upper transverse thread (T1 to T20; T1 to T10).

2. Paper machine mesh (100) according to Claim 1,
**characterized in that**
between two consecutive tie segments (S1 to S20) formed by the same tie thread (i1 to i20), said tie thread (i1 to i20) continually crosses at least one upper longitudinal thread (1, 3, ..., 17, 19) on the outer side (103, 113) of the upper fabric layer (101, 111).

3. Paper machine mesh (100) according to Claim 1 or 2,
**characterized in that**
all lower transverse threads (B1 to B20; B1 to B10) are woven in periodic sequence with lower longitudinal threads (2, 4, ..., 18, 20) as follows:
i) the flanking lower transverse thread (B1 to B20; B1 to B10) continually crosses several directly consecutive lower longitudinal threads (2, 4, ..., 18, 20) on the outer side (104; 114) of the lower fabric layer (102; 112),
ii) the flanking lower transverse thread (B1 to B20; B1 to B10) continually crosses a lower transverse thread (B1 to B20; B1 to B10) between the upper (101; 111) and the lower fabric layer (102; 112) and forms a thread knuckle.

4. Paper machine mesh (100) according to one of the preceding claims,
**characterized in that**
each lower transverse thread (B1 to B20; B1 to B10) continually crosses four directly consecutive lower longitudinal threads (2, 4, ..., 18, 20) in periodic sequence on the outer side (104; 114) of the lower fabric layer (102; 112) before it continually crosses a lower longitudinal thread (2, 4, ..., 18, 20) between the upper and lower fabric layer (102; 112), thereby forming a thread knuckle.

5. Paper machine mesh (100) according to one of the preceding claims,
**characterized in that**
three lower longitudinal threads (2, 4, ..., 18, 20) are arranged between directly consecutive tie segments (S1 to S20) of a tie thread pair (i1 and i2, i3 and i4, ..., i17 and i18, i19 and i20).

6. Paper machine mesh (100) according to one of the preceding claims,
**characterized in that**
the upper fabric layer (101; 111) is formed by the tie threads (i1 to i20), by upper transverse threads (T1 to T20; T1 to T10) and by upper longitudinal threads (1, 3, ..., 17, 19) which extend transverse to the tie threads (i1 to i20) and the upper transverse threads (T1 to T20; T1 to T10) and are woven therewith.

7. Paper machine mesh (100) according to one of the preceding claims,
**characterized in that**
the weaving pattern formed by the weaving of the upper longitudinal threads (1, 3, ..., 17, 19) with the upper transverse threads (T1 to T20; T1 to T10) is continued through the interchanging weaving of the tie threads (i1 to i20) of the tie thread pairs (i1 and i2, i3 and i4, ..., i17 and i18, i19 and i20) with the upper longitudinal threads (1, 3, ..., 17, 19).

8. Paper machine mesh (100) according to one of the preceding claims,
**characterized in that**
when weaving with consecutive upper longitudinal threads (1, 3, ..., 17, 19), each tie thread (i1 to i20) crosses upper longitudinal threads (1, 3, ..., 17, 19) extending alternately on the outer side (103; 113) of the upper fabric layer (101; 111) and between the two fabric layers (102, 102, 111, 112).

9. Paper machine mesh (100) according to one of the preceding claims,
**characterized in that**
each tie thread pair (i1 and i2, i3 and i4, ..., i17 and i18, i19 and i20) has a tie thread of a first kind (i2, i4, ..., i18, i20) and a tie thread of a second kind (i1, i3, ..., i17, i19), whereby in the upper repeat unit the tie thread of a first kind (i2, i4, ..., i18, i20) crosses two upper longitudinal threads (1, 3, ..., 17, 19) when it runs along the outer side (103; 113) of the upper fabric layer (101; 111) and the tie thread of a second kind (i1, i3, ..., i17, i19) crosses three upper longitudinal threads (1, 3, ..., 17, 19) when it runs along the outer side (103; 113) of the upper fabric layer (101; 111).

10. Paper machine mesh (100) according to one of the preceding claims,
**characterized in that**
the upper fabric layer (101; 111) forms a linen bond as weaving pattern.

11. Paper machine mesh (100) according to one of the preceding claims,
**characterized in that**
all tie segments (S1 to S20) comprise the same number of directly consecutive lower longitudinal threads (2, 4, ..., 18, 20).

12. Paper machine mesh (100) according to one of the preceding Claims 9 to 11,
**characterized in that**
tie segments (S1 to S20) formed by tie threads of the same kind (i2, i4, ..., i18, i20 and i1, i3, ..., i17, i19) from directly adjacent tie thread pairs (i1 and i2, i3 and i4, ..., i17 and i18, i19 and i20) are arranged in the transverse thread direction side by side with overlapping or directly adjacent to each other.

13. Paper machine mesh (100) according to one of the preceding claims,
**characterized in that**
the ratio of the number of tie thread pairs (i1 and i2, i3 and i4, ..., i17 and i18, i19 and i20) and upper transverse threads (T1 to T20; T1 to T10) together to the number of lower transverse threads (B1 to B20; B1 to B10) is 1:1 or 2:1 or 3:2.

14. Paper machine mesh (100) according to one of the preceding claims,
**characterized in that**,
the lower transverse threads (B1 to B20; B1 to B10) have a larger cross-sectional area than the tie threads (i1 to i20).

15. Paper machine mesh (100) according to one of the preceding claims,
**characterized in that**
the longitudinal threads (1, 2, ..., 19, 20) are warp threads and the transverse and tie threads (T1 to T20, B1 to B20, i1 to i20; T1 to T10, B1 to B10, i1 to i20) are weft threads.

## Revendications

1. Toile de machine à papier (100), en particulier toile de formage, comprenant une couche de tissu supérieure (101 ; 111) et une couche de tissu inférieure (102 ; 112) et des fils de liaison (i1 à i20) pour relier les deux couches de tissu (101, 102 ; 111, 112),
- la couche de tissu inférieure (102 ; 112) étant formée par les fils de liaison (i1 à i20), des fils transversaux inférieurs (B1 à B20 ; B1 à B10) et des fils longitudinaux inférieurs (2, 4, ..., 18, 20) tissés avec ceux-ci et s'étendant transversalement à ceux-ci,
- la couche de tissu inférieure (102 ; 112) ayant un motif de tissage qui se répète dans des rapports d'armure inférieurs,
- les fils de liaison (i1 à i20) étant disposés par paires et les fils de liaison (i1 à i20) de chaque paire de fils de liaison (i1 et i2, i3 et i4, ..., i17 et i18, i19 et i20) étant tissés en s'interchangeant mutuellement avec des fils longitudinaux supérieurs (1, 3, ..., 17, 19) et inférieurs (2, 4, ..., 18, 20),
- chaque paire de fils de liaison (i1 et i2, i3 et i4, ..., i17 et i18, i19 et i20) étant bordée de chaque côté par un fil transversal inférieur (B1 à B20 ; B1 à B10) et chacun des deux fils transversaux inférieurs de bord (B1 à B20 ; B1 à B10) étant tissé en succession périodique avec les fils longitudinaux inférieurs (2, 4, ..., 18, 20) comme suit :
i) le fil transversal inférieur de bord (B1 à B20 ; B1 à B10) croise, en passant sur le côté extérieur (104 ; 114) de la couche de tissu inférieure (102 ; 112), plusieurs fils longitudinaux inférieurs (2, 4, ..., 18, 20) immédiatement successifs,
ii) le fil transversal inférieur de bord (B1 à B20 ; B1 à B10) croise, en passant entre la couche de tissu supérieure (101 ; 111) et inférieure (102 ; 112), un fil longitudinal inférieur (2, 4, ..., 18, 20) et forme un coude de fil,
- et à l'intérieur du rapport d'armure inférieur, les segments de liaison (S1 à S20) de chaque paire de fils de liaison (i1 et i2, i3 et i4, ..., i17 et i18, i19 et i20) étant disposés par rapport aux fils transversaux inférieurs qui les bordent (B1 à B20 ; B1 à B10) de telle sorte que
i) les deux fils transversaux inférieurs de bord (B1 à B20 ; B1 à B10) croisent, en passant sur le côté extérieur (104 ; 114) de la couche de tissu inférieure (102 ; 112), au moins les mêmes fils longitudinaux inférieurs (2, 4, ..., 18, 20) qui forment conjointement avec les fils de liaison (i1 à i20) de la paire de fils de liaison (i1 et i2, i3 et i4, ..., i17 et i18, i19 et i20) les segments de liaison (S1 à S20),
ii) l'un des deux fils transversaux inférieurs de bord (B1 à B20 ; B1 à B10) forme à chaque fois un coude de fil avec le fil longitudinal inférieur (2, 4, ..., 18, 20) qui précède immédiatement le segment de liaison correspondant (S1 à S20) et
iii) l'autre des deux fils transversaux inférieurs de bord (B1 à B20 ; B1 à B10) forme à chaque fois un coude de fil avec le fil longitudinal inférieur (2, 4, ..., 18, 20) qui suit immédiatement le segment de liaison correspondant (S1 à S20),
**caractérisée en ce**
**qu'**à l'intérieur du rapport d'armure inférieur
- chaque fil de liaison (i1 à i20) d'une paire de fils de liaison (i1 et i2, i3 et i4, ..., i17 et i18, i19 et i20) forme avec des fils longitudinaux inférieurs (2, 4, ..., 18, 20) exactement un segment de liaison (S1 à S20),
- chaque segment de liaison (S1 à S20) est formé en ce que le fil de liaison respectif (i1 à i20) de la paire de fils de liaison (i1 et i2, i3 et i4, ..., i17 et i18, i19 et i20) croise, en passant sur le côté extérieur (104 ; 114) de la couche de tissu inférieure (102 ; 112), deux fils longitudinaux inférieurs immédiatement successifs (2, 4, ..., 18, 20), et
- le nombre des coudes de fil des deux fils de liaison (i1 à i20) d'une paire de fils de liaison (i1 et i2, i3 et i4, ..., i17 et i18, i19 et i20) est égal au nombre des coudes de fil de chaque fil transversal supérieur (T1 à T20 ; T1 à T10).

2. Toile de machine à papier (100) selon la revendication 1,
**caractérisée en ce que**,
entre deux segments de liaison (S1 à S20) successifs, formés par le même fil de liaison (i1 à i20), ce fil de liaison (i1 à i20) croise, en passant sur le côté extérieur (103 ; 113) de la couche de tissu supérieure (101 ; 111), au moins un fil longitudinal supérieur (1, 3, ..., 17, 19).

3. Toile de machine à papier (100) selon la revendication 1 ou 2,
**caractérisée en ce que**
tous les fils transversaux inférieurs (B1 à B20 ; B1 à B10) sont tissés en séquence périodique avec des fils longitudinaux inférieurs (2, 4, ..., 18, 20) comme suit :
i) le fil transversal inférieur de bord (B1 à B20 ; B1 à B10) croise, en passant sur le côté extérieur (104 ; 114) de la couche de tissu inférieure (102 ; 112), plusieurs fils longitudinaux inférieurs immédiatement successifs (2, 4, ..., 18, 20),
ii) le fil transversal inférieur de bord (B1 à B20 ; B1 à B10) croise, en passant entre la couche de tissu supérieure (101 ; 111) et la couche de tissu inférieure (102 ; 112), un fil transversal inférieur (B1 à B20 ; B1 à B10) et forme un coude de fil.

4. Toile de machine à papier (100) selon l'une quelconque des revendications précédentes,
**caractérisée en ce que**
chaque fil transversal inférieur (B1 à B20 ; B1 à B10) croise, en succession périodique, en passant sur le côté extérieur (104 ; 114) de la couche de tissu inférieure (102 ; 112), quatre fils longitudinaux inférieurs (2, 4, ..., 18, 20) immédiatement successifs avant que celui-ci, en formant un coude de fil, croise un fil longitudinal inférieur (2, 4, ..., 18, 20) en passant entre la couche de tissu supérieure et inférieure (102 ; 112).

5. Toile de machine à papier (100) selon l'une quelconque des revendications précédentes,
**caractérisée en ce que**,
entre des segments de liaison (S1 à S20) immédiatement successifs d'une paire de fils de liaison (i1 et i2, i3 et i4, ..., i17 et i18, i19 et i20), sont disposés trois fils longitudinaux inférieurs (2, 4, ..., 18, 20).

6. Toile de machine à papier (100) selon l'une quelconque des revendications précédentes,
**caractérisée en ce que**
la couche de tissu supérieure (101 ; 111) est formée par les fils de liaison (i1 à i20), par des fils transversaux supérieurs (T1 à T20 ; T1 à T10) et par des fils longitudinaux supérieurs (1, 3, ..., 17, 19) s'étendant transversalement aux fils de liaison (i1 à i20) et aux fils transversaux supérieurs (T1 à T20 ; T1 à T10), qui sont tissés avec ceux-ci.

7. Toile de machine à papier (100) selon l'une quelconque des revendications précédentes,
**caractérisée en ce que**
par le tissage mutuellement interchangeable des fils de liaison (i1 à i20) de la paire de fils de liaison (i1 et i2, i3 et i4, ..., i17 et i18, i19 et i20) avec les fils longitudinaux supérieurs (1, 3, ..., 17, 19), le motif de tissage formé par le tissage des fils longitudinaux supérieurs (1, 3, ..., 17, 19) avec les fils transversaux supérieurs (T1 à T20 ; T1 à T10) est poursuivi.

8. Toile de machine à papier (100) selon l'une quelconque des revendications précédentes,
**caractérisée en ce que**
chaque fil de liaison (i1 à i20), lors du tissage avec des fils longitudinaux supérieurs (1, 3, ..., 17, 19) successifs, croise des fils longitudinaux supérieurs (1, 3, ..., 17, 19) s'étendant en alternance du côté extérieur (103 ; 113) de la couche de tissu supérieure (101 ; 111) et entre les deux couches de tissu (101, 102 ; 111, 112).

9. Toile de machine à papier (100) selon l'une quelconque des revendications précédentes,
**caractérisée en ce que**
chaque paire de fils de liaison (i1 et i2, i3 et i4, ..., i17 et i18, i19 et i20) a un fil de liaison du premier type (i2, i4, ..., i18, i20) et un fil de liaison du deuxième type (i1, i3, ..., i17, i19), dans l'unité de rapport d'armure supérieure, le fil de liaison du premier type (i2, i4, ..., i18, i20) croisant deux fils longitudinaux supérieurs (1, 3, ..., 17, 19), lorsque celui-ci s'étend sur le côté extérieur (103 ; 113) de la couche de tissu supérieure (101 ; 111), et le fil de liaison du deuxième type (i1, i3, ..., i17, i19) croisant trois fils longitudinaux supérieurs (1, 3, ..., 17, 19), lorsque celui-ci s'étend sur le côté extérieur (103 ; 113) de la couche de tissu supérieure (101 ; 111).

10. Toile de machine à papier (100) selon l'une quelconque des revendications précédentes,
**caractérisée en ce que**
la couche de tissu supérieure (101 ; 111) forme en tant que motif de tissage un tissu à armure-toile.

11. Toile de machine à papier (100) selon l'une quelconque des revendications précédentes,
**caractérisée en ce que**
tous les segments de liaison (S1 à S20) comprennent le même nombre de fils longitudinaux inférieurs (2, 4, ..., 18, 20) immédiatement successifs.

12. Toile de machine à papier (100) selon l'une quelconque des revendications 9 à 11,
**caractérisée en ce que**
des segments de liaison (S1 à S20) formés par des fils de liaison de même type (i2, i4, ..., i18, i20 et i1, i3, ..., i17, i19) de paires de fils de liaison (i1 et i2, i3 et i4, ..., i17 et i18, i19 et i20) immédiatement adjacentes les unes aux autres sont disposés les uns à côté des autres en se chevauchant dans la direction des fils transversaux, ou se raccordent directement les uns aux autres.

13. Toile de machine à papier (100) selon l'une quelconque des revendications précédentes,
**caractérisée en ce que**
le rapport du nombre de paires de fils de liaison (i1 et i2, i3 et i4, ..., i17 et i18, i19 et i20) et de fils transversaux supérieurs (T1 à T20 ; T1 à T10) conjointement au nombre de fils transversaux inférieurs (B1 à B20 ; B1 à B10) est de 1:1 ou de 2:1 ou de 3:2.

14. Toile de machine à papier (100) selon l'une quelconque des revendications précédentes,
**caractérisée en ce que**
les fils transversaux inférieurs (B1 à B20 ; B1 à B10) ont une plus grande surface en section transversale que les fils de liaison (i1 à i20).

15. Toile de machine à papier (100) selon l'une quelconque des revendications précédentes,
**caractérisée en ce que**
les fils longitudinaux (1, 2, ..., 19, 20) sont des fils de chaîne et les fils transversaux et de liaison (T1 à T20, B1 à B20, i1 à i20 ; T1 à T10, B1 à B10, i1 à i20) sont des fils de trame.
